# EUROPÄISCHE PATENTSCHRIFT

(11) **EP 0 893 571 B1**
(45) Veröffentlichungstag und Bekanntmachung des Hinweises auf die Patenterteilung: **05.11.2003**
(21) Anmeldenummer: 98113448.9
(22) Anmeldetag: 18.07.1998
(51) Int. Cl.: E21B 7/08

(54) **Vorrichtung zur Steuerung eines Bohrgestänges**
Device for steering a drill string
Dispositif pour diriger un train de tiges

(30) Priorität: 23.07.1997 DE 19731517
(43) Veröffentlichungstag der Anmeldung: 27.01.1999
(73) Patentinhaber: Deutsche Montan Technologie GmbH, 45307 Essen (DE)
(72) Erfinder: Vorhoff, Werner, 46483 Wesel (DE); Dahle, Olof, 48734 Reken (DE); Wahrmann, Klaus, 45549 Sprockhövel (DE)

(56) Entgegenhaltungen:
- NO-B- 300 702
- US-A- 4 076 084
- US-A- 4 443 206
- US-A- 4 715 453

## Beschreibung

Die Erfindung betrifft eine Vorrichtung zur Steuerung eines Bohrgestänges gemäß dem Oberbegriff des Anspruchs 1.

Eine derartige Vorrichtung ist aus der DE 41 04 992 C2 bekannt. Bei dieser Vorrichtung ist eine exzentrische Führung im vorderen Bereich, d. h. im ersten Rohr des Außengestänges vorgesehen. Das Bohrgestänge kann durch Drehen dieser exzentrischen Führung jeweils in eine Lage gebracht werden, die notwendig bzw. gewünscht ist für die Richtungskorrekturen beim Abweichen des Bohrkopfes von der vorgesehenen Richtung. Dazu wird das Außengestänge entsprechend um den notwendigen Betrag gedreht, wodurch sich gleichzeitig auch die exzentrische Führung dreht, die damit das Bohrgestänge in die neue vorgesehene Lage bringt. Auf diese Weise kann der gewünschte Bohrlochverlauf hergestellt und der bisherige Bohrlochverlauf korrigiert werden.

Eine andere derartige Vorrichtung ist aus US-A-4 076 084 bekannt. Bei dieser Vorrichtung sind zwei exzentrische Röhren offenbart, die drehbar sind. Wenn sie gegeneinander liegen dann bohrt die Vorrichtung ein gerades Bohrloch und wenn beide Röhre die gleiche Richtung haben, dann bohrt die Vorrichtung ein ungerades Bohrloch.

Bei dieser Vorrichtung muß auch bei gerader Bohrlochführung eine Steuerung erfolgen.

Der Erfindung liegt die Aufgabe zugrunde, eine Vorrichtung zur Steuerung eines Bohrgestänges zu schaffen, die bei gerader Bohrlochführung einen Steuervorgang nicht erfordert, sondern nur dann eine Korrektur erforderlich macht, wenn eine Abweichung vom Sollkurs festgestellt wird.

Diese Aufgabe wird durch die Merkmale des Anspruchs 1 gelöst.

Weiterbildungen der Erfindung erfolgen gemäß den Merkmalen der Unteransprüche.

Erfindungsgemäß wird zur Steuerung des Bohrgestänges eine veränderbare Exzentrizität geschaffen. Die Exzentrizität ist veränderbar durch eine Axialverschiebung des Außengestänges. Über die Führungsnut, in die der Führungsstift greift, wird die Axialverschiebung in eine Drehbewegung umgesetzt. Da sowohl das Bohrgestänge in dem Steuergehäuse exzentrisch geführt wird als auch das Steuergehäuse in dem Außengestänge exzentrisch gelagert ist, verändert sich die Führung des Bohrgestänges durch eine Überlagerung der beiden Exzentrizitäten.

Bei einem geradlinigen Bohrlochverlauf ist das Steuergehäuse derart in dem Außengestänge angeordnet, daß sich die exzentrische Lagerung des Steuergehäuses in dem Außengestänge und die exzentrische Führung des Bohrgestänges durch das Steuergehäuse derart überlagern, daß das Bohrgestänge zentrisch zu dem Außengestänge angeordnet ist. Die beiden Exzentrizitäten heben sich somit auf. Bei einem geraden Bohr lochverlauf muß ein Steuervorgang nicht erfolgen. Erst wenn eine Abweichung von dem geraden Bohrlochverlauf festgestellt wird, muß eine Korrektur erfolgen.

Diese Vorrichtung zur Steuerung des Bohrgestänges eignet sich für alle Bodenklassen. Die Vorrichtung eignet sich insbesondere für Bohrungen, bei denen ein geradliniger Bohrlochverlauf gewünscht ist, so z. B. Hausanschlußbohrungen. Dabei wird das Bohrgerät entweder in einer Startgrube oder direkt in dem Keller aufgestellt und ausgerichtet.

Die Bohrung wird zunächst in der Stellung begonnen, in der das Bohrgestänge zu dem Außengestänge zentrisch angeordnet ist. Erst bei Abweichung von dem geradlinigen Bohrlochverlauf erfolgt eine Korrektur durch die Axialverschiebung des Außengestänges.

Zur Unterstützung der Steuerung in weichem Gestein bzw. Boden kann eine Kufe an dem Außengestänge angeordnet werden.

In dem Steuergehäuse sind Ausnehmungen für den Spülungsabtransport vorhanden. Damit diese Ausnehmungen nicht durch gröbere Partikel zugesetzt werden, ist in einer Weiterbildung der Erfindung hinter der Bohrkrone ein oder mehrere Flügel vorgesehen. Diesen Flügeln sind an der Innenbohrung des Außengestänges Stege zugeordnet, die eine Zerkleinerung der größeren Bohrpartikel gewährleisten. Ein Verstopfen der Ausnehmungen ist nicht mehr möglich. Ein Spülungsabtransport ist zu jeder Zeit gewährleistet.

Da bei der Vorrichtung zur Steuerung des Bohrgestänges in dem vorderen Bereich, d. h. in dem ersten Rohr des Außengestänges ein weiteres Rohr, d. h. das Steuergehäuse angeordnet ist, können Bohrungen mit der erfindungsgemäßen Vorrichtung vorteilhaft mit dem Setzen von Leerrohren kombiniert werden. Dabei werden die Rohre des Außengestänges hinter dem ersten Rohr des Außengestänges durch Leerrohre, die üblicherweise in Kunststoff ausgeführt sind, ersetzt. Nachdem die Bohrung die Zielgrube erreicht hat, wird die Bohrkrone, das Steuergehäuse und das erste Rohr des Außengestänges entfernt und das Bohrgestänge herausgezogen, während die Leerrohre im Bohrloch verbleiben.

Bei dieser Art der Bohrung ist nur ein Arbeitsgang erforderlich. Außerdem wird das Bohrloch durch das Leerrohr, das gleichzeitig als Schutzrohr dient, stabilisiert. Das Durchbohren von Sandschichten ist somit ohne weiteren Aufwand möglich.

Die vorgenannten, sowie die beanspruchten und in den Ausführungsbeispielen beschriebenen, erfinderungsgemäß zu verwendenden Bauteile unterliegen hinsichtlich ihrer Größe, Formgestaltung, Materialauswahl und technischen Konzeption keinen besonderen Ausnahmebedingungen, so daß die in dem jeweiligen Anwendungsgebiet bekannten Auswahlkriterien uneingeschränkt Anwendung finden können.

Weitere Einzelheiten, Merkmale und Vorteile des Gegenstandes der Erfindung ergeben sich aus der nachfolgenden Beschreibung der zugehörigen Zeichnung, in der - beispielhaft
- bevorzugte Ausführungsformen für die Vorrichtung zur Steuerung eines Bohrgestänges dargestellt sind. In der Zeichnung zeigen:
   - Figur 1: einen Längsschnitt durch die erfindungsgemäße Vorrichtung,
   - Figur 2: eine Teilansicht des Steuergehäuses,
   - Figur 3: einen Querschnitt durch die erfindungsgemäße Vorrichtung und
   - Figur 4: eine Bohrlafette mit der erfindungsgemäßen Vorrichtung.

In der Fig. 1 ist der vordere Teil eines Bohrgestänges 1 mit einem Innenkanal 2 für die Spülwasserzuführung sowie einer Bohrkrone 7 und einem Außengestänge 3 in zwei unterschledlichen Positionen dargestellt. In dem oberen Längsschnitt ist die Bohrkrone 7 mit ihrem Außendurchmesser 8 zentrisch zu dem Außengestänge angeordnet. Der untere Längsschnitt zeigt eine Position bei der die Bohrkrone 7 mit ihrem Außendurchmesser 8 exzentrisch zu dem Außengestänge angeordnet ist.

In dem Außengestänge 3 ist ein Steuergehäuse 4 mit einer Führungsnut 5 angeordnet. Das Steuergehäuse 4 wird durch ein Distanzrohr 9 mit einem Passring 10 in dem Außengestänge 3 gehalten. Sowohl des Außengestänge 3 als auch das Steuergehäuse 4 weist eine exzentrische Bohrung auf. Dadurch ist das Steuergehäuse 4 in dem Außengestänge 3 exzentrisch gelagert und das Bohrgestänge 1 wird in dem Steuergehäuse 4 exzentrisch geführt. In dem oberen Längsschnitt der Fig. ist das Steuergehäuse 4 derart in dem Außengestänge 3 angeordnet, daß sich die exzentrische Lagerung des Steuergehäuses 4 in dem Außengestänge 3 und die exzentrische Führung des Bohrgestänges 1 durch das Steuergehäuse 3 so überlagern, daß das Bohrgestänge 1 mit der Bohrkrone der 7 zentrisch zu dem Außengestänge 3 angeordnet ist. Durch diese Anordnung wird beim Bohren ein gerader Bohrlochverlauf erzielt.

Wenn eine Abweichung vor dem geraden Bohrlochverlauf festgestell wird, kann eine Korrektur durch die erfindungsgemäß Bohrsteuerung erfolgen. Dabei wird das Außengestänge 3 axial verschoben. Diese Axialverschiebung wird durch die Führungsnut 5 des Steuergehäuses 4, in die ein Führungsstift 6 greift, in eine Drehbewegung umgesetzt. Dadurch verändert sich sowohl die exzentrische Lagerung des Steuergehäuses 4, in dem Außengestänge 3, als auch die exzentrische Führung des Bohrgestänges 1 durch das Steuergehäuse 4. Durch Drehung des Außengestänges 3 wird die Richtung der Korrektur eingestellt.

Ein Ergebnis der Axialverschiebung des Außengestänges 3 ist in dem unteren Längsschnitt der Fig. 1 dargestellt. Das Außengestänge 3 ist von der Bohrkrone 7 nach rechts axial verschoben worden. Dadurch ist das Bohrgestänge 1 nunmehr exzentrisch zu dem Außengestänge 3 angeordnet. Der Außendurchmesser 8 der Bohrkorone 7 stimmt im unteren Teil mit dem des Außengestänges überein, während auf der gegenüberliegenden Seite die Bohrkrone 7 entsprechend gegenüber dem Außengestänge übersteht.

In dem Steuergehäuse 4 sind Ausnehmungen 11 und 12 für den Spülungsabtransport vorgesehen. An dem Bohrgestänge 1 sind hinter der Bohrkrone 7 Flügel 14 und 15 angeordnet. Im vorderen Bereich des Außengestänges 3 sind Stege 16 und 17 vorgesehen. Durch diese Anordnung werden während des Bohrvorganges größere Bohrpartikel in dem zurückgeführten Spülwasser zerkleinert. Ein Verstopfen der Ausnehmungen 11 und 12 ist somit nicht mehr möglich.

Außerdem kann an dem Außengestänge 3 eine Kufe 13 angeordnet sein, die in weichem Gestein oder Boden die erfindungsgemäß Bohrsteuerung unterstützt.

In der Fig. 2 ist die Anordnung der Führungsnut 5 an dem Steuergehäuse 4 dargestellt. Durch die axiale Verschiebung des Außengestänges 3 wird durch den Führungsstift 6, der in die Führungsnut 5 greift, das Steuergehäuse 4 in eine Drehbewegung versetzt, wodurch sich die Exzentrizitäten verändern.

In der Fig. 3 sind in einem Querschnitt unterschiedliche Anordnungen des Bohrgestänges in dem Außengestänge dargestellt. Die Bezugszeichen haben die gleiche Bedeutung wie in der Fig. 1. In dem linken Querschnitt ist das Bohrgestänge 1 zentrisch zu dem Außengestänge 3 angeordnet. Der Führungsstift 6 befindet sich in einer Endposition in der Führungsnut 5. Durch Axialverschiebung des Außengestänges wandert der Führungsstift in die gegenüberliegende Endposition in der Führungsnut 5. In dieser Position addieren sich die Exzentrizitäten des Außengestänges 3 und des Steuergehäuses 4 derart, daß eine maximal exzentrische Anordnung erreicht wird.

Aus der Fig. 4 geht die Anordnung der erfindungsgemäßen Bohrsteuerung auf eine Bohrlafette 20 hervor. Das Bohrgestänge mit der Bohrkrone 7 und dem Außengestänge 3 ist mit einer drehbaren Halterung 21 und einer Führung 22 zwischen Stützplatten 23 und 24 angeordnet. Die drehbare Halterung 21 ist über einen Schlitten 25 mit dem aus einem Getriebe 28 und einem Hydraulikmotor 29 bestehenden Drehwerk verbunden. Durch einen Zylinder 26 mit Kolben 27 läßt sich das Außengestänge 3 mittels der drehbaren Halterung 21 axial verschieben.

### Bezugszeichenliste

- 1: Bohrgestänge
- 2: Innenkanal
- 3: Außengestänge
- 4: Steuergehäuse
- 5: Führungsnut
- 6: Führungsstift
- 7: Bohrkrone
- 8: Außendurchmesser
- 9: Distanzrohr
- 10: Passring
- 11: Ausnehmungen
- 12: Ausnehmungen
- 13: Kufe
- 14: Flügel
- 15: Flügel
- 16: Steg
- 17: Steg
- 20: Bohrlafette
- 21: Halterung
- 22: Führung
- 23: Stützplatte
- 24: Stützplatte
- 25: Schlitten
- 26: Zylinder
- 27: Kolben
- 28: Getriebe
- 29: Hydraulikmotor

## Patentansprüche

1. Vorrichtung zur Steuerung eines Bohrgestänges mit einem das Bohrgestänge umgebenden Außengestänge, das an dem Bohrkopf zugewandten Ende eine das Bohrgestänge umfassende exzentrische Führung aufweist, und ein Steuergehäuse (4) mit einer Führungsnut (5), in die ein Führungsstift (6) greift, und exzentrisch ist, **dadurch gekennzeichnet daß** das Steuergehäuse derart drehbar in dem Außengestänge (3) gelagert ist, daß eine Axialverschiebung des Außengestänges (3) eine Veränderung der Führung des Bohrgestänges (1) bewirkt.

2. Vorrichtung nach Anspruch 1, **dadurch gekennzeichnet, daß** das Steuergehäuse (4) derart in dem Außengestänge (3) angeordnet ist, daß sich die exzentrische Lagerung des Steuergehäuses (4) in dem Außengestänge (3) und die exzentrische Führung des Bohrgestänges (1) durch das Steuergehäuse (4) so überlagern, daß das Bohrgestänge (1) zentrisch zu dem Außengestänge (3) angeordnet ist.

3. Vorrichtung nach Anspruch 1 und 2, dadurch gezeichnet, daß an dem Außengestänge (3) eine Kufe (13) angeordnet ist.

4. Vorrichtung nach Anspruch 1 bis 3, **dadurch gekennzeichnet, daß** hinter der Bohrkrone (7) Flügel (14, 15) vorgesehen sind und die Innenbohrung des Außengestänges (3) Stege (16, 17) aufweist.

5. Vorrichtung nach Anspruch 1 bis 4, **dadurch gekennzeichnet, daß** das Außengestänge (3) hinter dem Steuergehäuse (4) als Leerrohr ausgebildet ist.

## Claims

1. A device for steering a drill string having an outer column surrounding the drill column, which outer column has - on the end facing the drilling head - an eccentric guide member enclosing the drill column, and a steering housing (4) with a guide groove (5) in which a guide pin engages and is eccentric, **characterised in that** the steering housing is rotatably mounted in the outer column (3) in such a way that an axial displacement of the outer column (3) produces a change in the guiding of the drill column (1).

2. A device according to Claim 1, **characterised in that** the steering housing (4) is arranged in the outer column (3) in such a way that the eccentric position of the steering housing (4) in the outer column (3) and the eccentric guiding of the drill column (1) by the steering housing (4) are superimposed in such a way that the drill column (1) is positioned centrally to the outer column (3).

3. A device according to Claim 1 and 2, **characterised in that** a skid (13) is arranged on the outer column (3).

4. A device according to Claim 1 to 3, **characterised in that** blades (14, 15) are provided behind the drill bit (7) and the internal bore of the outer column (3) exhibits teeth (16, 17).

5. A device according to Claim 1 to 4, **characterised in that** the outer column (3) behind the steering housing (4) is in the form of an empty tube.

## Revendications

1. Dispositif pour la commande d'une tige de forage comprenant une tige externe entourant la tige de forage, qui présente, à son extrémité tournée vers la tige première, un guidage excentrique contenant la tige de forage, et un carter de commande (4) comprenant une rainure de guidage (5), dans laquelle vient s'insérer un tenon de guidage (6), et monté en position excentrique, **caractérisé en ce que** le carter de commande est monté en rotation dans la tige externe (3) de telle sorte qu'un décalage axial de la tige externe (3) entraîne une modification de guidage de la tige de sondage (1).

2. Dispositif selon la revendication 1, **caractérisé en ce que** le carter de commande (4) est disposé dans la tige externe (3) de telle sorte que le montage excentrique du carter de commande (4) dans la tige externe (3) et le guidage excentrique de la tige de forage (1) se combinent de telle sorte que la tige de forage (1) est disposée en position centrale par rapport à la tige externe (3).

3. Dispositif selon les revendications 1 et 2, **caractérisé en ce qu'**un patin (13) est disposé contre la tige externe (3).

4. Dispositif selon les revendications 1 et 3, **caractérisé en ce qu'**on prévoit des ailettes (14, 15) derrière la couronne de sondage (7) et l'alésage interne de la tige externe (3) présente des nervures (16, 17).

5. Dispositif selon les revendications 1 à 4, **caractérisé en ce que** la tige externe (3) est réalisée, derrière le carter de commande (4), sous la forme d'un tube vide.
